# EUROPÄISCHE PATENTSCHRIFT

(11) **EP 0 146 741 B1**
(45) Veröffentlichungstag und Bekanntmachung des Hinweises auf die Patenterteilung: **12.08.1992**
(21) Anmeldenummer: 84113341.6
(22) Anmeldetag: 06.11.1984
(51) Int. Cl.: D01H 7/04, F16C 13/04

(54) **Stützscheibenlager**
Disc bearing
Palier à disques

(30) Priorität: 25.11.1983 DE 3342768
(43) Veröffentlichungstag der Anmeldung: 03.07.1985
(73) Patentinhaber: Schubert & Salzer Maschinenfabrik Aktiengesellschaft, 85055 Ingolstadt (DE)
(72) Erfinder: Oexler, Rudolf, D-8070 Ingolstadt (DE); Beitzinger, Kurt, D-8070 Ingolstadt (DE); Landwehrkamp, Hans, Dipl.-Ing., D-8071 Lenting (DE)

(56) Entgegenhaltungen:
- DE-A- 2 112 913
- DE-A- 2 206 264
- FR-A- 2 223 487
- GB-A- 1 042 654

## Beschreibung

Die Erfindung betrifft ein Stützscheibenlager für den in einem von Stützscheiben gebildeten Keilspalt gelagerten und von einem Tangentialriemen direkt angetriebenen Schaft eines Offenend-Spinnrotors, wobei über die Stützscheiben ein Axialschub auf den Schaft ausgeübt wird, um ihn gegen ein Axiallager zu drücken, und die Stützscheiben eine Lauffläche aus einem elastischen Belag haben, gegen die der Schaft gedrückt wird.

Es ist bekannt, den Schaft eines Offenend-Spinnrotors in dem durch Stützscheiben gebildeten Keilspalt radial zu lagern und ihn dabei mittels eines Tangentialriemens gegen die Stützscheiben zu pressen (DE-A-2.112.913). Zur axialen Lagesicherung des Schaftes wird durch Schränkung der Achsen der Stützscheiben eine axiale Kraft auf den Schaft ausgeübt, die das freie Schaftende gegen ein Spurlager drückt. Die Stützscheiben sind mit Belägen aus dämpfendem Material, z.B. Kunststoff, versehen, um schädliche Schwingungen des mit hohen Drehzahlen umlaufenden Spinnrotors zu vermeiden und auch den Lärm zu mindern. Im Betrieb ist die Lauffläche durch den schnell rotierenden und mit dem für den Antrieb erforderlichen Druck an die Lauffläche gepreßten Schaft einer erheblichen Beanspruchung ausgesetzt, die durch eine vorhandene Unwucht und insbesondere auch durch den über die Stützscheiben erzeugten Axialschub auf den Schaft noch verstärkt wird. Diese Beanspruchung führt zu einem verhältnismäßig raschen Verschleiß und zur Zerstörung der Lauffläche und damit der Rotorlagerung. Es ist ein Austausch der Stützscheiben erforderlich, was bei der Vielzahl der Spinnstellen jedes Mal erhebliche Kosten für Material, Montage und durch Ausfall der Produktionszeit der Maschine verursacht.

Es ist ferner eine Offenend-Spinnvorrichtung mit einem Stützrollenlager bekannt, bei welcher der Rotorschaft zwischen mit Stützringen versehenen Laufbüchsen geführt und indirekt über eine dieser Laufbüchsen angetrieben ist. Die axiale Lage des Rotorschaftes wird durch die Kraft eines Permanentmagneten gesichert (DE-A-2.206.264). Für diese Lagerungs- und Antriebsart wird vorgeschlagen, die Beläge der auf den Laufbüchsen aufgepreßten Stützringe aus abriebfestem nichtmetallischem Werkstoff mit einer oder mehreren Ringnuten zu versehen, deren Breite und Tiefe sich in erster Linie nach der Breite der Stützflächen richten und während des Betriebes oder beim Abbremsen der Vorrichtung eine gute Wärmeabfuhr bewirken soll. Näheres über die Entstehung der Wärme und die entsprechende Ausbildung der Nut zur Wärmeabfuhr ist nicht angegeben.

Aufgabe der vorliegenden Erfindung ist es, ein Stützscheibenlager gemäß dem Oberbegriff des Anspruches 1 dahingehend zu verbessern, daß die Standzeit der Laufflächen und damit der gesamten Rotorlagerung vergrößert wird.

Die Aufgabe wird erfindungsgemäß durch die Merkmale des Anspruches 1 gelöst.

Vorteilhafte Weiterbildungen der Erfindung sind in den Unteransprüchen beschrieben.

Die Erfindung wird nachstehend anhand der Zeichnungen näher erläutert. Es zeigt:
- Figur 1: ein Stützscheibenlager für einen von einem Tangentialriemen angetriebenen Rotorschaft, von vorn gesehen;
- Figur 2: Stützscheiben mit rillenförmigen Aussparungen in der Lauffläche, in der Draufsicht;
- Figur 3: weitere Möglichkeiten der Unterbrechung der Lauffläche durch Aussparungen, in der Draufsicht und teilweise im Schnitt.

Gemäß Figur 1 ist ein Schaft 1 eines Offenend-Spinnrotors, für den das Stützscheibenlager insbesondere bestimmt ist, im Keilspalt von paarweise auf Achsen 2 und 3 angeordneten, frei drehbaren Stützscheiben 4 und 5 gelagert. Die Stützscheiben 4 und 5 sind auf ihrem Umfang mit einem elastischen Belag versehen, der aus Kunststoff, beispielsweise aus Polyurethan, oder auch aus einem anderen geeigneten Material besteht und eine Lauffläche 40, 50 für den Schaft 1 bildet. Ein Tangentialriemen 6 preßt den Schaft 1 mit vorbestimmtem Druck gegen die Lauffläche 40 und 50 und treibt ihn an. Eine solche Lagerung ist allgemein bekannt und bedarf daher keiner näheren Erläuterung, insbesondere auch nicht hinsichtlich des im laufenden Betrieb über die Stützscheiben auf den Schaft 1 ausgeübten Axialschubes, um ihn gegen ein Axiallager zu drücken.

Wie bereits eingangs dargelegt, ist der Kunststoffbelag bei dieser Lagerung einer vom Schaft 1 ausgehenden hohen Beanspruchung ausgesetzt, die zu einem Verschleiß und zur Zerstörung der Lauffläche 40 und 50 führt. Um dem entgegenzuwirken und die Standzeit der Lauffläche 40 und 50 zu erhöhen, ist die Lauffläche durch Aussparungen unterbrochen. Dabei können diese Aussparungen in verschiedenartiger Weise ausgebildet und angeordnet sein.

Bevorzugt wird jedoch eine rillenförmige Aussparung, die in Drehrichtung der Stützscheibe 4 und 5 verläuft und in der Mitte der Lauffläche 40 und 50 angeordnet ist (Figur 2). Die Form einer solchen endlosen Rille 7 kann unterschiedlich sein. Wie die Ausführungen a bis d in Figur 2 zeigen, kann die Rille 7 beispielsweise eine keilförmige, eine rechteckige, eine halbkreisförmige oder eine trapezförmige Form haben. Bei der Ausführung e in Figur 2 sind neben der mittig angeordneten Rille 7 noch zwei weitere parallel zur Mittelrille verlaufende Rillen 7' vorgesehen, so daß die Lauffläche 40 bzw. 50 auf ihrem Umfang durch insgesamt drei Aussparungen unterbrochen ist.

Im Betrieb liegt der Schaft 1 auf den Laufflächen 40 und 50 auf beiden Seiten der Rille 7 bzw. 7' auf, wobei seine Berührungslinie, die bei höherem Anpreßdruck des Schaftes 1 an den elastischen Belag auch zur Berührungsfläche werden kann, die Rille frei überbrückt. Die Auflage des Schaftes 1 auf beiden Seiten der Aussparung gewährleistet, daß sich der Schaft 1 stoßfrei abrollt.

In Figur 3 sind weitere Möglichkeiten der Ausbildung von Aussparungen zur Unterbrechung der Lauffläche dargestellt. Aussparungen zur Unterbrechung der Lauffläche dargestellt. Bei der Ausführung a verläuft eine Rille 70 spiralförmig über den Umfang der Lauffläche. Die Ausführung b zeigt eine Lauffläche, die durch mehrere, in einem Winkel zur Drehrichtung der Stützscheibe und in einem Abstand zueinander angeordnete Rillen 71 unterbrochen ist. Der Winkel und die Breite der Rillen 71 wird so gewählt, daß der Schaft 1 nicht in die Rillen 71 wird so gewählt, daß der Schaft 1 nicht in die Rillen hineinfallen kann, sondern sie überbrückt. Durch den Verlauf der Rillen 71 wie auch der Rille 70 bei der Ausführung a in Figur 3 bis zum Rand der Lauffläche wird nach bisherigen Erkenntnissen der stoßfreie Lauf des Spinnrotors nicht beeinträchtigt, da in dem Bereich, in dem die Rille am Rand ausläuft, die Lauffläche für den Schaft genügend groß ist. Gegebenenfalls kann jedoch die Rille 71 oder 70 auch vor dem Laufflächenrand enden, falls sich dies als notwendig erweisen sollte.

Es ist ferner auch möglich, in den Grundkörper der Stützscheibe Rippen 8 aus Kunststoff im Abstand voneinander einzulassen, wodurch sich ebenfalls eine durch Aussparungen unterbrochene Lauffläche ergibt.

Bei der Ausführung e ist der Grundkörper der Stützscheibe mit einem Steg 41 versehen, der bis in die Nähe der Lauffläche heranreicht und zusammen mit dem elastischen Belag eine Aussparung bildet.

Die Wirkung der Erfindung scheint darauf zu beruhen, daß infolge der Rotation der Stützscheiben ein Luftstrom in den Aussparungen erzeugt wird, der eine Kühlung des elastischen Belages bewirkt und dadurch einen durch zu hohe Erwärmung bedingten Verschleiß mindert, Zur besseren Wärmeableitung und damit zur Verhinderung eines zur Zerstörung des Belages führenden Wärmestaus muß die Aussparung eine entsprechende Abmessung haben. Bei Versuchen mit einem Belag von 6 mm Dicke hat sich beispielsweise ergeben, daß eine Aussparung mit einer Tiefe von etwa bis zu einem Drittel der Belagdicke besonders wirkungsvoll ist. Ebenso ist bei der Breite der Aussparung zu beachten, daß eine wirkungsvolle Belüftung und damit Wärmeableitung gewährleistet ist.

## Patentansprüche

1. Stützscheibenlager für den in einem von Stützscheiben gebildeten Keilspalt gelagerten und von einem Tangentialriemen direkt angetriebenen Schaft eines Offenend-Spinnrotors, wobei über die Stützscheiben ein Axialschub auf den Schaft ausgeübt wird, um ihn gegen ein Axiallager zu drücken, und die Stützscheiben eine Lauffläche aus einem elastischen Belag haben, gegen die der Schaft gedrückt wird, dadurch gekennzeichnet, daß die Lauffläche (40, 50) des Belages durch mindestens eine von der Berührungslinie des Rotorschaftes frei überbrückte Aussparung (7, 7') unterbrochen ist, so daß eine Belüftung in der Aussparung (7,7') zur Kühlung des elastischen Stützscheibenbelages bewirkt wird.

2. Stützscheibenlager nach Anspruch 1, dadurch gekennzeichnet, daß die Aussparung eine Tiefe von etwa bis zu einem Drittel der Belagdicke bei einer Dicke des Belages von 6 mm aufweist.

3. Stützscheibenlager nach Anspruch 1 oder 2, **dadurch gekennzeichnet,** daß die Aussparung durch eine endlose Rille (7, 7') gebildet ist.

4. Stützscheibenlager nach Anspruch 1 oder 2, **dadurch gekennzeichnet,** daß die Aussparung durch eine spiralförmig über den Umfang der Lauffläche (40, 50) verlaufende Rille (70) gebildet ist.

5. Stützscheibenlager nach Anspruch 1 oder 2, **dadurch gekennzeichnet,** daß die Aussparungen durch mehrere in einem Winkel zur Drehrichtung der Stützscheiben (4, 5) und im Abstand voneinander angeordnete Rillen (71) gebildet sind.

6. Stützscheibenlager nach einem der Ansprüche 1 bis 5, **dadurch gekennzeichnet,** daß die Lauffläche (40, 50) der Stützscheiben (4, 5) durch im Abstand von einander angeordnete Belag-Rippen (8) gebildet ist.

7. Stützscheibenlager nach einem der Ansprüche 1 bis 5, **dadurch gekennzeichnet,** daß der Grundkörper der Stützscheibe (4, 5) mit einem Steg (41) versehen ist, der bis in die Nähe der Lauffläche (40, 50) reicht und zusammen mit dem Belag eine Aussparung bildet.

## Claims

1. A supporting-disc bearing for the shaft of an open-end spinning rotor, which shaft is supported in a wedge-shaped gap formed by supporting discs and is driven directly by a tangential belt, an axial thrust being exerted on the shaft via the supporting discs in order to press it against an axial bearing, and the supporting discs having a running surface made of a resilient coating, against which the shaft is pressed, characterised in that the running surface (40, 50) of the coating is interrupted by at least one recess (7, 7') - which is bridged freely by the line of contact of the rotor shaft - so that ventilation is brought about in the recess (7, 7') in order to cool the resilient supporting-disc coating.

2. A supporting-disc bearing according to Claim 1, characterised in that the recess has a depth of up to approximately one third of the coating thickness where the coating has a thickness of 6 mm.

3. A supporting-disc bearing according to Claim 1 or 2, characterised in that the recess is formed by a continuous groove (7, 7').

4. A supporting-disc bearing according to Claim 1 or 2, characterised in that the recess is formed by a groove (70) extending spirally over the periphery of the running surface (40, 50).

5. A supporting-disc bearing according to Claim 1 or 2, characterised in that the recesses are formed by several grooves (71) arranged at an angle to the direction of rotation of the supporting discs (4, 5) and at a distance from one another.

6. A supporting-disc bearing according to any one of Claims 1 to 5, characterised in that the running surface (40, 50) of the supporting discs (4, 5) is formed by coating ribs (8) arranged at a distance from one another.

7. A supporting-disc bearing according to any one of Claims 1 to 5, characterised in that the basic body of the supporting disc (4, 5) is provided with a web (41) which extends into the vicinity of the running surface (40, 50) and forms a recess together with the coating.

## Revendications

1. Portée par rondelles d'appui pour l'arbre, porté dans un interstice formé par des rondelles d'appui et directement entraîné par une courroie tangentielle, d'un rotor de filature à fibres libérées ("open-end"), portée dans le cas de laquelle une poussée axiale s'exerce sur l'arbre par l'intermédiaire des rondelles d'appui pour l'appuyer contre une portée axiale, et dans le cas de laquelle les rondelles l'appuient contre une surface de roulement constituée d'un revêtement élastique contre lequel l'arbre s'appuie, portée caractérisée par le fait que la surface de roulement (40, 50) du revêtement est interrompue par au moins un évidement (7, 7') librement franchi par la ligne de contact de l'arbre de rotor, de sorte qu'une arrivée d'air se produit dans l'évidement (7, 7') pour refroidir le revêtement élastique de la rondelle d'appui.

2. Portée par rondelles d'appui selon la revendication 1, caractérisée par le fait que l'évidement présente une profondeur allant jusqu'à environ un tiers de l'épaisseur du revêtement dans le cas d'une épaisseur du revêtement de 6 mm.

3. Portée par rondelles d'appui selon la revendication 1 ou 2, caractérisée par le fait que l'évidement est formé par un sillon (7, 7') sans fin.

4. Portée par rondelles d'appui selon la revendication 1 ou 2, caractérisée par le fait que l'évidement est formé par un sillon (70) qui court, en forme de spirale, sur la périphérie de la surface du roulement (40, 50).

5. Portée par rondelles d'appui selon la revendication 1 ou 2, caractérisée par le fait que les évidements sont formés par plusieurs sillons (71) disposés sous un certain angle par rapport à la direction de rotation des rondelles d'appui (4, 5) et à une certaine distance l'un de l'autre.

6. Portée par rondelles d'appui selon l'une des revendications 1 à 5, caractérisée par le fait que la surface de roulement (40, 50) des rondelles d'appui (4, 5) est formée par des nervures de revêtement (8), disposées à une certaine distance l'une de l'autre.

7. Portée par rondelles selon l'une des revendications 1 à 5, caractérisée par le fait que le corps de base de la rondelle d'appui (4, 5) est muni d'une barrette (41) qui va jusqu'au voisinage de la surface de roulement (40, 50) et forme avec le revêtement un évidement.
